# EUROPÄISCHE PATENTSCHRIFT

(11) **EP 0 980 051 B1**
(45) Veröffentlichungstag und Bekanntmachung des Hinweises auf die Patenterteilung: **03.09.2003**
(21) Anmeldenummer: 99114605.1
(22) Anmeldetag: 26.07.1999
(51) Int. Cl.: G07D 5/08

(54) **Schaltungsanordnung für die Prüfung von Münzen in einem Münzgerät**
Circuit arrangement for coin testing in a coin operated device
Arrangement de circuits pour examiner des pièces de monnaie dans un appareil actionné par des pièces de monnaie

(30) Priorität: 12.08.1998 DE 19836490
(43) Veröffentlichungstag der Anmeldung: 16.02.2000
(73) Patentinhaber: National Rejectors Inc. GmbH, 21614 Buxtehude (DE)
(72) Erfinder: Cohrs, Hans-Ulrich, 21640 Horneburg (DE); Meyer, Wilfried, 21614 Buxtehude (DE)
(74) Vertreter: Patentanwälte Hauck, Graalfs, Wehnert, Döring, Siemons, Schildberg

(56) Entgegenhaltungen:
- EP-A- 0 295 610
- DE-A- 2 034 426
- DE-A- 3 201 038
- FR-A- 2 538 934

## Beschreibung

Die Erfindung bezieht sich auf eine Schaltungsanordnung für die Prüfung von Münzen in einem Münzgerät nach dem Oberbegriff des Patentanspruchs 1.

Induktive Anordnungen zur Münzprüfung sind seit langem bekannt. Ein typischer induktiver Sensor besteht aus einer Primärspule und einer Sekundärspule, durch deren Magnetfeld die Münzen hindurchlaufen. Je nach Beschaffenheit findet eine Dämpfung des Primär- bzw. Sekundärsignals statt. Die Dämpfung ist auch abhängig von der gewählten Frequenz des Primärsignals. Bei einer hohen Frequenz und einem unmagnetischen Material findet ein sog. Skineffekt statt, und die bei einem derartigen Signal verursachte Dämpfung läßt eine Aussage über die Oberflächenbeschaffenheit der Münze zu. Bei niedrigen Frequenzen dringt das Feld weiter in die Münze ein, so daß eine Aussage über die Art des Materials im Inneren der Münze und auch über ihre Dicke getroffen werden kann.

In manchen Fällen kommt es darauf an, dem Sendesignal eine bestimmte Kurvenform zu verleihen, beispielsweise ein Rechteck- oder Dreiecksignal zu verwenden. Derartige Signale erzeugen eine Mehrzahl von gerad- oder ungeradzahligen Harmonischen, die jeweils von der Münze gedämpft werden, jedoch stark frequenzabhängig. Bei einer älteren Anmeldung (DE 197 26 449) wird diese Tatsache ausgenutzt, um mit einem einzigen induktiven Sensor eine Mehrzahl von Münzeigenschaften zu testen.

Ähnliche Anordnungen sind zum Beispiel aus der FR 2 538 934 oder aus der DE 2 034 426 bekannt.

Eine derartige Schaltungsanordnung setzt jedoch für eine genaue Bestimmung voraus, daß Temperatur und andere Einflüsse nicht so auf das Sendesignal bzw. Sendefeld einwirken, daß es gegenüber dem Signal des Signalgebers verfälscht ist. Denn die Auswerteschaltung muß stets davon ausgehen, daß die ermittelten Dämpfungskurven solche sind, denen vorgegebene Sendekurven entsprechen. Ist dies nicht mehr der Fall, leidet die Auswertung.

Der Erfindung liegt daher die Aufgabe zugrunde, eine Schaltungsanordnung zu schaffen, bei der die in der Primärspule induzierte Spannung gleich der Eingangsspannung ist.

Diese Aufgabe wird durch die Merkmale des Patentanspruchs 1 gelöst.

Bei der erfindungsgemäßen Schaltungsanordnung ist eine dritte Spule vorgesehen, die mit der Primärspule induktiv gekoppelt ist, wobei das Signal der dritten Spule so auf das Sendesignal des Signalgebers einwirkt, daß das Signal mit dem Sendesignal übereinstimmt.

Die in der dritten Spule induzierte Spannung wirkt als Gegenkopplungssignal und bewirkt, daß die in der Primärspule induzierte Spannung gleich der Spannung ist, mit der die Primärspule angesteuert wird (Sendesignal). Im Leerlauf wird mithin die Empfängerspule (Sekundärspule) vom selben magnetischen Fluß wie die Primärspule durchsetzt, wodurch auch in dieser Spule die induzierte Spannung die gleiche Kurvenform wie in der Primärspule aufweist. Lediglich die Amplitude ist bedingt durch die verminderte Kopplung kleiner.

Nach einer Ausgestaltung der Erfindung ist vorgesehen, daß der Signalgeber über ein Operationsverstärker auf die Primärspule geschaltet ist und das Signal der dritten Spule auf den anderen Eingang des Operationsverstärkers geschaltet wird.

Eine besonders einfache Ausgestaltung der Erfindung sieht vor, daß die dritte Spule als weitere Wicklung auf den Wickelkörper für die Primärspule gewickelt ist. Die Primärspule kann im übrigen ein Ferritkern aufweisen oder auch als Luftspule ausgeführt sein. Das Sendesignal ist vorzugsweise eine Rechteck- oder Dreieckspannung. Es kann jedoch auch ein Impuls beliebiger Form sein.

Die erfindungsgemäße Schaltungsanordnung ermöglicht eine vorgebbare Kurvenform für das Sendefeld, die über den gesamten Temperaturbereich konstant ist. Es ist daher möglich, unabhängig von Störeinwirkungen Materialuntersuchungen an den Münzen mit oberwellenhaltigen Feldern durchzuführen.

Die Erfindung wird anhand eines Ausführungsbeispiels näher erläutert.

Die einzige Figur zeigt eine Schaltungsanordnung nach der Erfindung.

In der Zeichnung ist eine Primärspule 10 dargestellt, die magnetisch mit einer Sekundärspule 12 gekoppelt ist. Zwischen den Spulen 10, 12 befindet sich der Laufweg einer nicht dargestellten Münze. Bei der Durchquerung des Magnetfeldes durch die Münze erfolgt eine Dämpfung des Magnetfeldes und damit eine Änderung des Sekundärsignals an der Sekundärspule 12. Eine dritte Spule 14 ist auf den gleichen Wickelkern wie die Primärspule 10 gewickelt und lastfrei geschaltet. Die in ihr induzierte Spannung wird auf den negativen Eingang eines Operationsverstärkers 16 gegeben, dessen positiver Eingang mit einem Signalgeber 18 verbunden ist. Der Signalgeber erzeugt z. B. eine Rechteckspannung.

Die in der Spule 14 induzierte Spannung L₁₄dφ/dt wird mithin als Gegenkopplungssignal auf den Differenzverstärker 16 gegeben. Dadurch wird bewirkt, daß das Ausgangssignal des Operationsverstärkers 16 gleich dem Eingangssignal ist, unabhängig davon, ob Temperaturänderungen aufgetreten sind oder eine Bedämpfung der Primärspule 10 stattgefunden hat. Im Leerlauf ist mithin der Spannungsverlauf des Signal an der Sekundärspule 12 mit dem des Sendesignals des Signalgebers 18 gleich.

## Patentansprüche

1. Schaltungsanordnung für die Prüfung von Münzen in einem Münzgerät, mit einem Signalgeber, der eine Primärspule mit einem periodischen Sendesignal speist, einer mit der Primärspule induktiv gekoppelten Sekundärspule, wobei das magnetische Feld zwischen den Spulen von den Münzen durchquert wird, **dadurch gekennzeichnet, daß** eine dritte Spule (14) induktiv mit der Primärspule (10) gekoppelt ist, wobei das Signal der dritten Spule (14) so auf das Sendesignal des Signalgebers (18) einwirkt, daß das Signal mit dem Sendesignal übereinstimmt.

2. Schaltungsanordnung nach Anspruch 1, **dadurch gekennzeichnet, daß** der Signalgeber (18) über einen Operationsverstärker (16) auf die Primärspule (10) geschaltet ist und das Signal der dritten Spule (14) auf den anderen Eingang des Operationsverstärkers geschaltet wird.

3. Schaltungsanordnung nach Anspruch 1 oder 2, **dadurch gekennzeichnet, daß** Primärspule (10) und dritte Spule (14) auf einem gemeinsamen Wickelkörper gewickelt sind.

4. Schaltungsanordnung nach einem der Ansprüche 1 bis 3, **dadurch gekennzeichnet, daß** die Primärspule einen Ferritkern aufweist.

5. Schaltungsanordnung nach einem der Ansprüche 1 bis 3, **dadurch gekennzeichnet, daß** die Primärspule eine Luftspule ist.

6. Schaltungsanordnung nach einem der Ansprüche 1 bis 5, **dadurch gekennzeichnet, daß** das Sendesignal eine Rechteck- oder Dreieckspannung ist.

7. Schaltungsanordnung nach einem der Ansprüche 1 bis 5, **dadurch gekennzeichnet, daß** das Sendesignal ein Impuls beliebiger Form ist.

## Claims

1. A circuit configuration for testing coins in a coin tester, comprising a signal generator which feeds a primary coil with a periodic transmission signal, a secondary coil inductively coupled to the primary coil wherein the magnetic field between the coils is traversed by the coins, **characterized in that** a third coil (14) is inductively coupled to the primary coil (10) with the signal of the third coil (14) acting onto the transmission signal of the signal generator (18) so as to cause the signal agree with the transmission signal.

2. The circuit configuration as claimed in claim 1, **characterized in that** said signal generator (18) is switched onto said primary coil (10) via an operational amplifier (16) and the signal of said third coil (14) is switched onto the other input of said operational amplifier.

3. The circuit configuration as claimed in claim 1 or 2, **characterized in that** said primary coil (10) and said third coil (14) are wound onto a common coil form.

4. The circuit configuration as claimed in any one of claims 1 to 2, **characterized in that** said primary coil has a ferrite core.

5. The circuit configuration as claimed in any one of claims 1 to 3 , **characterized in that** said primary coil is an air-cored coil.

6. The circuit configuration as claimed in any one of claims 1 to 5, **characterized in that** said transmission signal is a square-wave or delta mesh voltage.

7. The circuit configuration as claimed in any one of claims 1 to 5, **characterized in that** said transmission signal is a pulse of a random shape.

## Revendications

1. Arrangement de circuits pour examiner des pièces de monnaie dans un appareil actionné par des pièces de monnaie, comportant un générateur de signaux qui transmet à une bobine primaire un signal périodique d'émission, une bobine secondaire couplée par induction à la bobine primaire, le champ magnétique entre les bobines étant traversé par les pièces, **caractérisé en ce qu'**une troisième bobine (14) est couplée par induction à la bobine primaire (10), le signal de la troisième bobine (14) agissant sur le signal d'émission du générateur de signaux (18) de manière que le signal concorde avec le signal d'émission.

2. Arrangement de circuits selon la revendication 1, **caractérisé en ce que** le générateur de signaux (18) est connecté par un amplificateur opérationnel (16) à la bobine primaire (10) et le signal de la troisième bobine (14) est connecté à l'autre entrée de l'amplificateur opérationnel.

3. Arrangement de circuits selon la revendication 1 ou 2, **caractérisé en ce que** la bobine primaire (10) et la troisième bobine (14) sont enroulées sur un corps d'enroulement commun.

4. Arrangement de circuits selon l'une des revendications 1 à 3, **caractérisé en ce que** la bobine primaire présente un tore de ferrite.

5. Arrangement de circuits selon l'une des revendications 1 à 3, **caractérisé en ce que** la bobine primaire est une bobine sans fer.

6. Arrangement de circuits selon l'une des revendications 1 à 5, **caractérisé en ce que** le signal d'émission est une tension rectangulaire ou triangulaire.

7. Arrangement de circuits selon l'une des revendications 1 à 5, **caractérisé en ce que** le signal d'émission est une impulsion de forme quelconque.
